# EUROPÄISCHE PATENTSCHRIFT

(11) **EP 0 315 657 B1**
(45) Veröffentlichungstag und Bekanntmachung des Hinweises auf die Patenterteilung: **11.12.1991**
(21) Anmeldenummer: 88904383.2
(22) Anmeldetag: 03.06.1988
(51) Int. Cl.: B41F 15/40, B41F 15/42, B41F 15/44, B05C 1/08, B05D 1/40, F16C 13/02

(54) **EINRICHTUNG ZUM AUFTRAGEN FLIESSFÄHIGER SUBSTANZEN IN DRUCK- UND BESCHICHTUNGSMASCHINEN**
DEVICE FOR APPLYING FLUID SUBSTANCES IN PRINTING AND COATING MACHINES
AGENCEMENT D'APPLICATION DE SUBSTANCES FLUIDES AU MOYEN DE MACHINES DE COMPRESSION ET DE REVETEMENT

(30) Priorität: 03.06.1987 DE 8708044 U; 10.10.1987 DE 8713787 U
(43) Veröffentlichungstag der Anmeldung: 17.05.1989
(73) Patentinhaber: Zimmer, Johannes, A-9020 Klagenfurt (AT)
(72) Erfinder: Zimmer, Johannes, A-9020 Klagenfurt (AT)
(74) Vertreter: Hofinger, Engelbert, DDr.
(86) Internationale Anmeldenummer: AT8800043
(87) Internationale Veröffentlichungsnummer: WO8809726

(56) Entgegenhaltungen:
- EP-A- 46 952
- DE-A- 2 630 187
- FR-A- 2 159 764
- US-A- 3 988 986

## Beschreibung

Die Erfindung bezieht sich auf eine Einrichtung zum Auftragen fließfähiger Substanzen in Druck- und Beschichtungsmaschinen mit einer magnetisch angepreßten Auftragungswalze, wobei Anlaufflächen für die Enden der Auftragungswalze vorgesehen sind, welche in der Bewegungsrichtung des unteren Teils der Auftragungswalze konvergieren.

Eine derartige Einrichtung ist in AT-B-347 388 geoffenbart. Die beschriebenen Anlaufflächen sollen dabei verhindern, daß eine fallweise Schrägstellung der Auftragungswalze zu deren seitlichem Auswandern führt. Dies wird gemäß AT-B-347 388 durch an feststehenden Führungskörpern angebrachte Anlaufflächen erreicht, wogegen die Auftragungswalze selbst lose in der Einrichtung liegt und nur mit der Hand daraus zu entfernen ist.

Die Vermeidung von Schubkräften in Axialrichtung der Auftragungswalze durch schräge Anlaufflächen kann in kinematischer Umkehrung der bisher geschilderten Anordnung auch verwirklicht werden, wenn die Führungskörper als Zapfen ausgebildet sind, welche in schräge Ausnehmungen in den Enden der Auftragungswalze eingreifen.

Es ist andererseits auch schon bekannt, an einem parallel zur Auftragungswalze verlaufenden Tragholm Tragplatten vorzusehen, welche Ausnehmungen aufweisen, die lose die Achszapfen der Auftragungswalze umfassen. Solche Tragplatten haben die Funktion, das Einführen der Walze insbesondere in eine Rundschablone und das Ausheben derselben zu erleichtern.

Ein wesentlicher Vorteil der magnetischen Anpressung von Rollrakeln liegt darin, daß hierbei über die Enden der Rakel keine wesentlichen Kräfte eingeleitet werden, so daß es zu keiner systematischen Durchbiegung derselben kommt. Um diesen Vorteil zu gewährleisten, sind die vorgesehenen Tragplatten nicht als Lager ausgebildet, welches die Position der Achszapfen fixiert, sondern als eine Art Käfig, welcher horizontale Auslenkungen begrenzt und ein Ausheben und Transportieren ermöglicht. Durch das Spiel der Rakelwalze in den Tragplatten und durch betriebstechnisch bedingte fallweise Schrägstellung der Rundschablone zur Laufrichtung liegt die Rakelwalze mitunter nicht rechtwinklig zur Laufrichtung, was, durch Abrollen und Anpressen bedingt, eine Funktionsstörung durch seitliches Auswandern bewirken kann. Dabei entsteht eine erhebliche Schubkraft in Axialrichtung dieser Walze, die besonders bei langen Walzen dazu führt, daß Anlaufplatten, die zur Begrenzung der Walzenquerbewegung vorgesehen werden, sich in die senkrecht zur Walzenachse stehenden Anlaufplatten einbohren und diese beschädigen.

Aufgabe der Erfindung ist es, die Vorteile der beiden bekannten Einrichtungen zu vereinigen und gleichzeitig das Problem zu lösen, welches dadurch entsteht, daß die Höhe der Tragplatten durch die Dicke der jeweils verwendeten Auftragungswalze bestimmt ist, sodaß die Tragplatten nicht gleichzeitig zur Substanzbegrenzung verwendet werden können. Die gestellte Aufgabe wird dadurch gelöst, daß die Anlaufflächen an von einem Tragholm getragenen Tragplatten vorgesehen sind, welche Ausnehmungen zur Aufnahme von Achszapfen der Auftragungswalze aufweisen, und daß zwischen den Tragplatten und der Auftragungswalze seitliche Substanzbegrenzungsplatten angeordnet sind, welche von den Achszapfen der Auftragungswalze durchsetzt sind.

Vorzugsweise können bei einer solchen Einrichtung die Tragplatten selbst aus Stahl hergestellt sein, da sie während des Betriebs kaum mit der Auftragungswalze in Berührung kommen, während ihre Ausnehmungen mit vorzugsweise als Kunststoffkörper ausgebildeten Verschlußplatten versehen sein können, die die Anlaufflächen aufweisen und mit den Tragplatten verschraubt sind.

Während es bisher üblich war, die zur seitlichen Begrenzung der vor der Auftragungswalze liegenden Substanz dienenden Begrenzungsplatten in den Tragplatten zu lagern, erlaubt es die erfindungsgemäße Achszapfenhalterung diese Substanz-Begrenzungsplatten ausschließlich mittels der Achszapfen der Rakelwalze zu positionieren. Die Begrenzungsplatten werden auf die Achszapfen aufgesteckt, so daß diese sie durchsetzen, und einerseits durch die Auftragungswalze, andererseits durch die Tragplatte in der Bewegungsrichtung ausgerichtet.

Vorteilhafterweise sind die seitlichen SubstanzBegrenzungsplatten mit mindestens je einem Schlitz versehen, wobei in zwei korrespondierende Schlitze eine parallel zur Auftragungswalze verlaufende Begrenzungsleiste eingesetzt bzw. eingeschoben werden kann, welche die Substanz auch vorne begrenzt.

Üblicherweise wird bei Verwendung der Einrichtung im Rundschablonendruck der Tragholm für die Walze auch als Farbzufuhrrohr verwendet. Dies bedingt jedoch unter Umständen einen so großen Durchmesser des Tragholms, daß es beim Farbwechsel zu erheblichen Farbverlusten kommt. Diese können dadurch erheblich verringert werden, daß nicht der Tragholm selbst, sondern ein in diesem angeordnetes weiteres Rohr als Substanzzuführungsrohr dient. Konstruktiv wird dieser Gedanke vorzugsweise so verwirklicht, daß im Tragholm ein Substanzzuführungsrohr angeordnet ist, dessen Austrittsöffnungen in Öffnungen des Tragholms münden, wobei vorzugsweise das Zuführungsrohr entlang der Öffnungen des Tragholms mit diesem verschweißt sein kann.

Weitere Vorteile und Ausführungsformen oder -möglichkeiten der Erfindung gehen aus der folgenden Beschreibung der in der schematischen Zeichnung dargestellten Ausführungsbeispiele hervor. Es zeigt
Fig. 1 ein Ausführungsbeispiel in teilweise geschnittener Seitenansicht,
Fig. 2 eine Draufsicht auf den in Fig. 1 angedeuteten Schnitt,
Fig. 3 in teilweise geschnittener Seitenansicht ein zweites Ausführungsbeispiel,
Fig. 4 eine Draufsicht auf den in Fig. 3 angedeuteten Schnitt,

Fig. 1 zeigt die für die Erfindung wesentlichen Teile einer Siebdruckmaschine für den Rundschablonendruck. Im Inneren einer Rundschablone 16 ist dabei eine Auftragungswalze 6 angeordnet, welche durch einen nicht dargestellten, unterhalb eines Drucktuches 18 angeordneten Magneten an das Innere der Rundschablone 16 angepreßt wird, wodurch vor die Auftragungswalze 6 gelangende Substanz in die zu bedruckende Warenbahn 17 gepreßt wird.

Die Lage der Auftragungswalze 6 wird an sich durch den unterhalb des Drucktuches 18 angeordneten Magneten bestimmt, so daß eine Lagerung im eigentlichen Sinn nicht erforderlich ist. Ausnehmungen 9 in Tragplatten 8 und 8′, die beiderseits der Auftragungswalze 6 angeordnet sind, dienen daher nur als eine Art Käfig für Achszapfen 7 der Auftragungswalze 6 und haben insbesondere den Zweck, ein Ausheben der Auftragungswalze 6 aus dem Inneren der Rundschablone 16 zu ermöglichen. Zwecks Einführung der Achszapfen 7 münden die Ausnehmungen 9 horizontal in den hand der Tragplatten 8, 8′. Ein zu weites Ausweichen der Auftragungswalze 6 in Horizontalrichtung (beispielswelse bei Abschaltung des Magnetfeldes) wird durch eine Vertiefung 20 in den Ausnehmungen 9 verhindert.

Um Schrägstellungen der Auftragungswalze 6 zu verhindern, sind Anlaufflächen 11 vorgesehen, welche an Verschlußplatten 10 angebracht sind. Letztere schließen die Ausnehmungen 9 in der Tragplatte 8 ab. Die Anordnung im Bereich der linksseitigen Tragplatte 8′ ist analog. Die Funktion dieser Anlaufflächen beruht darauf, daß sich eine schräggestellte Auftragungswalze 6 in Achsrichtung verschiebt und dadurch an der Anlauffläche 11 zur Anlage kommt, welche die Auftragungswalze 6 wieder normal zur Bewegungsrichtung 19 der Warenbahn 17 stellt.

Zur seitlichen Begrenzung des von der Auftragungswalze 6 befindlichen Substanzvorrates ist beiderseits zwischen Tragplatte 8 (bzw. 8′) und Auftragungswalze 6 je eine seitliche Substanz-Begrenzungsplatte 12 angeordnet. Eine derartige Anordnung ist wesentlich einfacher als die bisher übliche Lagerung solcher Leisten an den Tragplatten selbst.

Durch in den Substanz-Begrenzungsplatten 12 angeordnete Schlitze 13 und 14 ist es möglich, wahlweise in zwei verschiedenen Lagen eine vordere Substanz-Begrenzungsleiste 15 einzuschieben, welche den vor der Auftragungswalze 6 liegenden Substanzvorrat begrenzt.

Befestigt sind die Tragplatten 8, 8′ beiderseits der Auftragungswalze 6 an einem rohrförmigen Tragholm 1. Um das Volumen der bei einem Substanzwechsel übrigbleibenden Drucksubstanz möglichst gering zu halten, erfolgt deren Zufuhr nicht unmittelbar durch den Tragholm 1, sondern durch ein in diesem angeordnetes Zuführungsrohr 2 geringeren Durchmessers. Die Substanz gelangt durch Austrittsöffnungen 3 im Zuführungsrohr 2 und Öffnungen 4 im Tragholm 1 auf ein Tropfblech 5 und von diesem in den Bereich vor der Auftragungswalze 6. Verbunden sind Zuführungsrohr 2 und Tragholm 1 durch Schweißnähte, welche entlang des Randes der Öffnungen 4 verlaufen.

Das in Fig. 3 und 4 dargestellte Ausführungsbeispiel unterscheidet sich von jenem nach Fig. 1 und 2 dadurch, daß die schrägen Anlaufflächen, welche zur Ausrichtung der Walze 6 dienen, nunmehr in Ausnehmungen 22 der Walze 6 vorgesehen sind. Die mit den Anlaufflächen 11 zusammenwirkenden Achszapfen 25 hingegen sind hier nicht an der Walze 6, sondern an den Tragplatten 8 angeordnet. Auch bei diesem Ausführungsbeispiel sind Substanzbegrenzungsplatten 24 vorgesehen, welche je ein Ende der Walze 6 gleitend umfassen, wogegen zwischen dem Ansatz der Achszapfen 25 und diesen Substanzbegrenzungsplatten 24 ausreichend Spiel besteht, um das erfindungsgemäße Zusammenwirken der Anlaufflächen 11 mit den in der Achse 23 der Walze 6 angeordneten Achszapfen 25 zu ermöglichen.

Die Erfindung ist gleichermaßen zum Auftragen von Substanzen mit oder ohne Verwendung von Flach- oder Rundschablonen verwendbar bzw. geeignet.

## Patentansprüche

1. Einrichtung zum Auftragen fließfähiger Substanzen in Druck- und Beschichtungsmaschinen mit einer magnetisch angepreßten Auftragungswalze (6), wobei Anlaufflächen (11) für die Enden der Auftragungswalze (6) vorgesehen sind, welche in der Bewegungsrichtung (19) des unteren Teils der Auftragungswalze (6) konvergieren, dadurch gekennzeichnet, daß die Anlaufflächen (11) an von einem Tragholm (1) getragenen Tragplatten (8) vorgesehen sind, welche Ausnehmungen (9) zur Aufnahme von Achszapfen (7) der Auftragungswalze (6) aufweisen, und daß zwischen den Tragplatten (8) und der Auftragungswalze (6) seitliche Substanz-Begrenzungsplatten (12) angeordnet sind, welche von den Achszapfen (7) der Auftragungswalze (6) durchsetzt sind.

2. Einrichtung nach Anspruch 1, dadurch gekennzeichnet, daß die Ausnehmungen (9) der aus Stahl bestehenden Tragplatten (8) mit Verschlußplatten (10) versehen sind, welche die Anlaufflächen (11) aufweisen.

3. Einrichtung nach Anspruch 1 oder 2, dadurch gekennzeichnet, daß die Begrenzungsplatten (12) mit mindestens je einem Schlitz (13, 14) zum Einschieben einer vorderen Substanz-Begrenzungsleiste (15) versehen sind.

4. Einrichtung nach einem der Ansprüche 1 bis 3, dadurch gekennzeichnet, daß im Tragholm (1) ein Substanzzuführungsrohr (2) angeordnet ist, dessen Austrittsöffnungen (3) in öffnungen (4) des Tragholms (1) münden, wobei das Zuführungsrohr (2) entlang der öffnungen (4) des Tragholms (1) vorzugsweise mit diesem verschweißt ist.

5. Einrichtung zum Auftragen fließfähiger Substanzen in Druck- und Beschichtungsmaschinen mit einer magnetisch angepreßten Auftragungswalze (6) deren Enden Ausnehmungen (22) aufweisen, die in Richtung der Achse (23) der Auftragungswalze (6) konvergieren, wobei seitlich der Auftragungswalze (6) angeordnete Achszapfen (25) in die Ausnehmungen (22) ragen, dadurch gekennzeichnet, daß die Achszapfen (25) an mit einem Tragholm (1) verbundenen Tragplatten (8) vorgesehen sind und daß zwischen den Tragplatten (8) und der Auftragungswalze (6) seitliche Substanzbegrenzungsplatten (24) angeordnet sind, welche ein Ende der Auftragungswalze (6) gleitend umfassen.

## Claims

1. Apparatus for applying substances which are capable of flow in printing and coating machines comprising an applicator roller (6) which is magnetically pressed in position, wherein provided for the ends of the applicator roller (6) are contact surfaces (11) which converge in the direction of movement (19) of the lower portion of the applicator roller (6), characterised in that the contact surfaces (11) are provided at carrier plates (8) which are carried by a bearer member (1) and which have recesses (9) for receiving shaft trunnions (7) of the applicator roller (6) and that arranged between the carrier plates (8) and the applicator roller (6) are lateral substance-delimiting plates (12) through which pass the shaft trunnions (7) of the applicator roller (6).

2. Apparatus according to claim 1 characterised in that the recesses (9) of the carrier plates (8) which comprise steel are provided with closure plates (10) which have the contact surfaces (11).

3. Apparatus according to claim 1 or claim 2 characterised in that the delimiting plates (12) are each provided with at least one slot (13, 14) for insertion of a front substance-delimiting bar (15).

4. Apparatus according to one of claims 1 to 3 characterised in that disposed in the bearer member (1) is a substance supply tube (2) whose outlet openings (3) communicate with openings (4) in the bearer member (1), wherein the supply tube (2) is preferably welded to the bearer member (1) along the openings (4) therein.

5. Apparatus for applying substances which are capable of flow in printing and coating machines comprising an applicator roller (6) which is magnetically pressed in position and the ends of which have recesses (22) which converge in the direction of the axis (23) of the applicator roller (6), wherein shaft trunnions (25) which are arranged laterally of the applicator roller (6) project into the recesses (22), characterised in that the shaft trunnions (25) are provided on carrier plates (8) connected to a bearer member (1) and that arranged between the carrier plates (8) and the applicator roller (6) are lateral substance-delimiting plates (24) which slidingly embrace an end of the applicator roller (6).

## Revendications

1. Dispositif pour appliquer des substances fluides dans des machines d'impression et d'enduction, avec un cylindre d'application (6) pressé magnétiquement en application, des surfaces d'arrêt (11) étant prévues pour les extrémités du cylindre d'application (6), surfaces qui convergent dans le sens de déplacement (19) de la partie inférieure du cylindre d'application (6), caractérisé en ce que les surfaces d'arrêt (11) sont prévues sur des plaques de support (8) qui sont portées par un longeron porteur (1) et qui présentent des évidements (9) destinés à recevoir des tourillons axiaux (7) du cylindre d'application (6), et en ce que des plaques latérales (12) de délimitation de substance sont disposées entre les plaques de support (8) et le cylindre d'application (6), et sont traversées par les tourillons axiaux (7) du cylindre d'application (6).

2. Dispositif selon la revendication 1, caractérisé en ce que les évidements (9) des plaques de support (8) réalisées en acier sont pourvus de plaques d'obturation (10), qui présentent les surfaces d'arrêt (11).

3. Dispositif selon la revendication 1 ou 2, caractérisé en ce que les plaques de délimitation (12) sont chacune pourvues d'au moins une fente (13, 14) pour l'insertion d'une barre avant de délimitation de substance (15).

4. Dispositif selon l'une des revendications 1 à 3, caractérisé en ce qu'un tube d'amenée de substance (2) est disposé dans le longeron porteur (1) et ses ouvertures de sortie (3) débouchent dans des ouvertures (4) du longeron porteur (1), le tube d'alimentation (2) étant de préférence soudé au longeron porteur (1) le long des ouvertures (4) de ce dernier.

5. Dispositif pour appliquer des substances fluides dans des machines d'impression et d'enduction, avec un cylindre d'application (6) pressé magnétiquement en application et dont les extrémités présentent des évidements (22) qui convergent en direction de l'axe (23) du cylindre d'application (6), des tourillons axiaux (25) disposés sur les côtés du cylindre d'application (6) pénétrant dans les évidements (22), caractérisé en ce que les tourillons axiaux (25) sont prévus sur des plaques de support (8) assemblées à un longeron porteur (1), et en ce que des plaques latérales de délimitation de substance (24) sont disposées entre les plaques de support (8) et le cylindre d'application (6), et entourent en glissement une extrémité du cylindre d'application (6).
